# EUROPÄISCHE PATENTSCHRIFT

(11) **EP 3 054 059 B1**
(45) Veröffentlichungstag und Bekanntmachung des Hinweises auf die Patenterteilung: **19.04.2017**
(21) Anmeldenummer: 15003517.8
(22) Anmeldetag: 10.12.2015
(51) Int. Cl.: E03C 1/084

(54) **SANITÄRE EINSETZEINHEIT**
SANITARY INSERT UNIT
UNITE D'INSERTION SANITAIRE

(30) Priorität: 03.02.2015 DE 202015000854 U
(43) Veröffentlichungstag der Anmeldung: 10.08.2016
(73) Patentinhaber: Neoperl GmbH, 79379 Müllheim (DE)
(72) Erfinder: Stein, Alexander, 79241 Ihringen (DE)
(74) Vertreter: Börjes-Pestalozza, Henrich

(56) Entgegenhaltungen:
- WO-A1-2005/118968
- DE-A1- 10 027 986
- DE-U1-202005 010 640

## Beschreibung

Die Erfindung betrifft eine sanitäre Einsetzeinheit mit einem Strahlregler, mit einem dem Strahlregler zuströmseitig vorgeschalteten Vorsatzsieb und mit einem zwischen Strahlregler und Vorsatzsieb vorgesehenen Durchflussmengenregler, der einen Drosselkörper aus elastischem Material hat, welcher zwischen sich und einer, an einer Umfangswandung eines Regelkörpers vorgesehenen Regelprofilierung einen sich unter dem Druck des durchströmenden Wassers verändernden Steuerspalt umgrenzt, wobei der Durchflussmengenregler an dem Strahlregler und das Vorsatzsieb an dem Durchflussmengenregler lösbar gehalten ist.

Aus der EP 0 733 748 A1 ist bereits eine sanitäre Einsetzeinheit vorbekannt, die einen Strahlregler, ein zuströmseitig vorgeschaltetes Vorsatzsieb sowie einen zwischen Strahlregler und Vorsatzsieb angeordneten Durchflussmengenregler aufweist. Während der Strahlregler einen homogenen und nicht-spritzenden Wasserstrahl formen soll, ist das Vorsatzsieb dazu bestimmt, die im durchströmenden Wasser eventuell mitgeführten Schmutzpartikel zurückzuhalten. Der zwischengeschaltete Durchflussmengenregler hat das pro Zeiteinheit durchströmende Wasservolumen unabhängig vom Wasserdruck auf einen festgelegten Maximalwert einzuregeln und zu begrenzen. Der Durchflussmengenregler weist dazu einen ringförmigen Drosselkörper aus elastischem Material auf, der zwischen sich und einer, an einer Umfangswandung vorgesehenen Regelprofilierung einen sich unter dem Druck des durchströmenden Wassers verändernden Steuerspalt umgrenzt. Der Durchflussmengenregler, das Vorsatzsieb und der Strahlregler der vorbekannten Einsetzeinheit weisen an ihren einander zugewandten Enden jeweils zueinander passende Anschlussmittel auf, die ein lösbares Verbinden dieser Einbauteile gewährleisten. Auf diese Weise ist es möglich, den Strahlregler der vorbekannten Einsetzeinheit gegebenenfalls auch willkürlich oder versehentlich allein mit dem Durchflussmengenregler oder allein mit dem Vorsatzsieb zu verwenden. Wird der Strahlregler aber allein mit dem Durchflussmengenregler verwendet, besteht u.a. die Gefahr, dass im Wasserstrom eventuell mitgeführte Schmutzpartikel in den Mengenregler gelangen und dort zu Fehlleistungen und insbesondere zu geringeren Literleistungen des Durchflussmengenreglers führen. Durch derart beliebige Zusammenstellungen der Einbauteile besteht die Gefahr, dass die vorbekannte Einsetzeinheit die ihr zugedachte Funktion nicht oder nicht optimal erfüllen kann.

Aus der WO 2005/118968 A1 kennt man bereits eine sanitäre Einsetzeinheit der eingangs erwähnten Art mit einem Strahlregler, mit einem dem Strahlregler zuströmseitig vorgeschalteten Vorsatzsieb und mit einem zwischen Strahlregler und Vorsatzsieb vorgesehenen Durchflussmengenregler. Der in der vorbekannten Einsetzeinheit vorgesehene Durchflussmengenregler hat einen Drosselkörper aus elastischem Material, welcher zwischen sich und einer, an einer Umfangswandung eines Regelkörpers vorgesehenen Regelprofilierung einen sich unter dem Druck des durchströmenden Wassers verändernden Steuerspalt umgrenzt. Auch bei der aus WO 2005/118968 A1 vorbekannten Einsetzeinheit ist der Durchflussmengenregler an dem Strahlregler und das Vorsatzsieb an dem Durchflussmengenregler lösbar gehalten. Jedoch sind die Trennbereiche zwischen dem zuströmseitigen Vorsatzsieb und dem Reglergehäuse des Durchflussmengenreglers einerseits und zwischen dem Reglergehäuse und dem abströmseitigen Strahlregler andererseits unterschiedlich ausgebildet. Da der die Regelprofilierung aufweisende Regelkörper des Durchflussmengenreglers in einem turmförmig vorstehenden und vom Vorsatzsieb verschlossenen Teilbereich des Reglergehäuses eingesetzt ist, besteht auch bei der aus WO 2005/118968 A1 vorbekannten Einsetzeinheit die Gefahr, dass die Einsetzeinheit beispielsweise aufgrund von Montagefehler ohne den Regelkörper und somit ohne einen funktionierenden Durchflussmengenregler verwendet und in Betrieb gesetzt wird.

Es besteht daher insbesondere die Aufgabe, eine sanitäre Einsetzeinheit der eingangs erwähnten Art zu schaffen, die trotz ihrer Vielteiligkeit stets in einer Zusammenstellung ihrer Einbauteile gehalten wird, welche eine optimale Funktion der erfirtdungsgemäßen Einsetzeinheit sicherstellt.

Die erfindungsgemäße Lösung dieser Aufgabe besteht bei der sanitären Einsetzeinheit der eingangs erwähnten Art insbesondere darin, dass der Regelkörper über wenigstens einen Verbindungssteg mit einer Halterung verbunden ist, dass der wenigstens eine Verbindungssteg als Niederhalter für den, zwischen dem wenigstens einen Verbindungssteg und dem Strahlregler angeordneten Drosselkörper vorgesehen ist, und dass die Halterung mit ihrem zuströmseitigen Stirnrandbereich am Vörsatzsieb und mit ihrem abströmseitigen Stirnrandbereich am Innenumfang eines Reglergehäuses lösbar befestigbar ist. Bei der erfindungsgemäßen Einsetzeinheit ist die Regelprofilierung an einer inneren und/oder äußeren Umfangswandung eines Regelkörpers vorgesehen. Dieser Regelkörper ist über wenigstens einen Verbindungssteg mit einer Halterung verbunden, die mit ihrem zuströmseitigen Stirnrandbereich am Vorsatzsieb und mit ihrem abströmseitigen Stirnrandbereich am Innenumfang des Reglergehäuses lösbar befestigt ist. Dabei ist der wenigstens eine, die zumindest eine Halterung mit dem Regelkörper verbindende Verbindungssteg als Niederhalter ausgebildet, welcher den Drosselkörper im Bereich zwischen dem Strahlregler einerseits und dem wenigstens einen Verbindungssteg andererseits hält. Da die Halterung das Vorsatzsieb mit dem Durchflussmengenregler verbindet, stellt die mit dem Regelkörper verbundene Halterung eine Art von Originalitätssicherung dar, derart, dass das Vorsatzsieb und der Strahlregler nur dann zusammengehalten werden, wenn auch der Durchflussmengenregler montiert ist. Wird beispielsweise bei der Montage der erfindungsgemäßen Einsetzeinheit der Durchflussmengenregler vergessen, dann kann auch das Vorsatzsieb nicht montiert werden und der Fehler ist sofort erkennbar.

Um die Einbauteile der erfindungsgemäßen Einsetzeinheit dauerhaft und dennoch leicht lösbar miteinander verbinden zu können und um die Einbaulänge der erfindungsgemäßen Einsetzeinheit möglichst gering zu halten, ist es vorteilhaft, wenn das Reglergehäuse des Durchflussmengenreglers mit seinem abströmseitigen Stirnendbereich in einer Einsetzöffnung am Strahlregler einsetzbar ist.

Eine genaue Festlegung der zwischen den Einbauteilen der erfindungsgemäßen Einsetzeinheit vorgesehenen Position wird begünstigt, wenn der Strahlregler einen Ringabsatz hat, der den Einsetzweg des Reglergehäuses in die Einsetzöffnung begrenzt.

Eine bevorzugte Weiterbildung gemäß der Erfindung sieht vor, dass am Außenumfang des Reglergehäuses ein Ringflansch vorgesehen ist, mit dem das Reglergehäuse in die Einsetzöffnung einsetzbar ist. Bei dieser Ausführungsform weist der Durchflussmengenregler im Vergleich zum Strahlregler einen, um den Ringflansch reduzierten Außendurchmesser auf, so dass sich die erfindungsgemäße Einsetzeinheit auch in den eventuell geringen lichten Durchflussquerschnitt am Auslaufende einer sanitären Auslaufarmatur einsetzen lässt.

Auf der Zuströmseite des Durchflussmengenreglers wird der Drosselkörper in axialer Richtung durch den wenigstens einen, als Niederhalter dienenden Verbindungssteg gesichert. Um eine solche axiale Sicherung auch auf der Abströmseite zu gewährleisten, ist es vorteilhaft, wenn am Innenumfang des Reglergehäuses ein Ringflansch vorgesehen ist, auf dem der Drosselkörper in Gebrauchsstellung aufliegt. Der derart beidseits in axialer Richtung gesicherte Drosselkörper wird somit genau in der gewünschten Position im Bereich der Regelprofilierung gehalten.

Eine besonders leicht herstellbare Ausführungsform gemäß der Erfindung sieht vor, dass die wenigstens eine Halterung am Vorsatzsieb und/oder am Reglergehäuse lösbar verrastbar ist.

Möglich ist, dass an den Regelkern mehrere Halterungen angeformt sind, die am Vorsatzsieb und/oder am Reglergehäuse an mehreren, voneinander beabstandeten Befestigungsstellen angreifen. Bevorzugt wird jedoch eine Ausführungsform gemäß der Erfindung, bei welcher die Halterung als Haltering ausgestaltet ist.

Vorteilhaft ist es, wenn an der Halterung zumindest ein Rastvorsprung, eine Rastausnehmung oder dergleichen Rastmittel vorgesehen ist, welches Rastmittel mit einem Gegenrastmittel am Vorsatzsieb und/oder am Reglergehäuse zusammenwirkt.

Besonders vorteilhaft ist es, wenn der Strahlregler einen Strahlzerleger hat, der topfförmig ausgestaltet ist und der an der Umfangswandung seiner Topfform eine Mehrzahl vorzugsweise gleichmäßig voneinander beabstandeter und das durchströmende Wasser in eine Mehrzahl von Einzelstrahlen aufteilender Durchflussöffnungen hat.

Weitere Merkmale gemäß der Erfindung ergeben sich aus der nachfolgenden Figurenbeschreibung in Verbindung mit den Ansprüchen sowie der Zeichnung. Nachstehend wird die Erfindung anhand eines bevorzugten Ausführungsbeispieles noch näher beschrieben.

In der einzigen Fig. ist eine sanitäre Einsetzeinheit in einem Längsschnitt dargestellt.

In der einzigen Fig. ist eine sanitäre Einsetzeinheit 1 dargestellt, die mit Hilfe eines nicht weiter gezeigten Auslaufmundstücks am Auslaufende einer sanitären Auslaufarmatur montiert werden kann. Die Einsetzeinheit 1 weist einen Strahlregler 2 auf, der einen homogenen, nicht-spritzenden und gegebenenfalls auch perlend-weichen Wasserstrahl formen soll. Dem Strahlregler 2 ist zuströmseitig ein Vorsatzsieb 3 vorgeschaltet, dass die im Wasser eventuell mitgeführten Schmutzpartikel, welche die Funktion der nachfolgenden Funktionseinheiten beeinträchtigen könnten, zurückzuhalten hat. Zwischen dem Strahlregler 2 und dem Vorsatzsieb 3 ist ein Durchflussmengenregler 4 vorgesehen, der das durchströmende Wasservolumen unabhängig vom Wasserdruck auf einen festgelegten Maximalwert begrenzen und einregeln soll.

Der Durchflussmengenregler 4 weist ein hülsenförmiges Reglergehäuse 5 auf, in dessen Gehäuseinnenraum ein ringförmiger Drosselkörper 6 aus elastischem Material vorgesehen ist. Der Drosselkörper 6 umgrenzt zwischen sich und einer, an einer Umfangswandung vorgesehenen Regelprofilierung 7 einen Steuerspalt 8, der sich unter dem Druck des durchströmenden Wassers verwendet. Dabei wird der Drosselkörper 6 bei steigendem Wasserdruck zunehmend in die Ausnehmungen 9 der Regelprofilierung 7 gepresst, derart, dass sich der Steuerspalt 8 verengt und einen in Abhängigkeit vom Wasserdruck kleineren Durchflussquerschnitt freihält.

Der Durchflussmengenregler 4 ist an dem Strahlregler 2 und das Vorsatzsieb 3 ist am Durchflussmengenregler 4 lösbar gehalten.

Die Regelprofilierung 7, die in Durchströmrichtung orientierte und über den Umfang verteilte Ausnehmungen 9 oder Rillen hat, ist an der inneren und/oder äußeren Umfangswandung eines Regelkörpers 11 angeordnet, der hier als ein im Inneren des Reglergehäuses 5 vorgesehener zentraler Regelkern 11 ausgebildet ist. Der Regelkern 11 ist über wenigstens einen, quer zur Durchströmrichtung orientierten Verbindungssteg 12 mit einer Halterung 13 verbunden, die hier als Haltering ausgestaltet ist. Der wenigstens eine Verbindungssteg 12 ist als Niederhalter für den zwischen dem wenigstens einen Verbindungssteg 12 und dem Strahlregler 2 befindlichen Drosselkörper 6 vorgesehen, der den Drosselkörper 6 in diesem Bereich sichert. Die hier als Haltering ausgestaltete Halterung 13 ist mit ihrem zuströmseitigen Stirnrandbereich 14 am Vorsatzsieb 3 und mit ihrem abströmseitigen Stirnrandbereich 15 am Innenumfang des Reglergehäuses 5 lösbar befestigbar.

Bei der hier dargestellten Einsetzeinheit 1 ist die Regelprofilierung 7 an der Umfangswandung eines zentralen Regelkerns 11 vorgesehen. Dieser Regelkern 11 ist über den wenigstens einen Verbindungssteg 12 mit der Halterung 13 verbunden, die mit ihrem zuströmseitigen Stirnendbereich 14 am Vorsatzsieb 3 und mit ihrem abströmseitigen Stirnrandbereich 15 am Innenumfang des Reglergehäuses 5 lösbar befestigbar ist. Dabei ist der die zumindest eine Halterung 13 mit dem Regelkern 11 verbindende Verbindungssteg 12 als Niederhalter ausgebildet, welcher den Drosselkörper 6 im Bereich zwischen dem Strahlregler 2 einerseits und dem wenigstens einen Verbindungssteg 12 andererseits hält. Da die Halterung 13 das Vorsatzsieb 3 mit dem Durchflussmengenregler 4 verbindet, stellt die mit dem Regelkern 11 verbundene Halterung 13 eine Art von Originalitätssicherung dar, derart, dass das Vorsatzsieb 3 und der Strahlregler 2 nur dann zusammenhalten, wenn auch der Durchflussmengenregler 4 montiert ist. Wird beispielsweise der Durchflussmengenregler 4 und/oder der Regelkern 11 bei der Montage der Einsetzeinheit 1 versehentlich vergessen, dann kann auch das Vorsatzsieb 3 nicht montiert werden und der Montagefehler ist sofort erkennbar.

Das Reglergehäuse 5 des Durchflussmengenreglers 4 ist mit seinem abströmseitigen Stirnendbereich in einer Einsetzöffnung 16 am Strahlregler 2 einsetzbar. Dabei weist der Strahlregler 2 einen Ringabsatz 17 auf, der den Einsetzweg des Reglergehäuses 5 in die Einsetzöffnung 16 begrenzt. Am Außenumfang des Reglergehäuses 5 ist ein Ringflansch 18 vorgesehen, mit dem das Reglergehäuse 5 in die Einsetzöffnung 16 einsetzbar ist. In Gebrauchsstellung liegt das Reglergehäuse 5 mit dem Ringflansch 18 auf dem Ringabsatz 17 auf.

Am Innenumfang des Reglergehäuses 5 ist ein Ringflansch 19 vorgesehen, der mit dem Ringflansch 18 etwa in einer Ebene liegt. Auf dem Ringflansch 19 liegt der ringförmige Drosselkörper 6 in Gebrauchsstellung auf.

Die Halterung 13 ist am Vorsatzsieb 3 und am Reglergehäuse 5 lösbar verrastbar. Die als Haltering ausgestaltete Halterung 13 weist dazu umlaufende Rastvorsprünge 20, 21 auf, die in korrespondierende Rastausnehmungen am Vorsatzsieb 3 und am Reglergehäuse 5 eingreifen.

Der Strahlregler 2 ist hier als belüfteter Strahlregler ausgestaltet, bei dem dem durchströmenden Wasser Umgebungsluft beigemischt wird. Der Strahlregler 2 hat ein hülsenförmiges Strahlreglergehäuse 24, das zwei lösbar miteinander verrastbare Gehäuseteile 25, 26 hat. Dabei ist an das abströmseitige Gehäuseteil 26 ein Strömungsgleichrichter 27 einstückig angeformt, der hier als eine Lochplatte mit insbesondere wabenzellenförmigen Durchflussöffnungen ausgestaltet ist. Dem Strömungsgleichrichter 27 ist ein Strahlzerleger 28 in Strömungsrichtung vorgeschaltet. Der Strahlzerleger 28 ist hier topfförmig ausgestaltet und weist an der Umfangswand dieser Topfform eine Mehrzahl vorzugsweise gleichmäßig voneinander beabstandeter und das durchströmende Wasser in eine Mehrzahl von Einzelstrahlen aufteilender Durchflussöffnungen 29 auf. Der topfförmige Strahlzerleger 28 weist einen abgewinkelten Umfangsrand auf, mit dem der Strahlzerleger 28 auf einem Ringabsatz am Innenumfang des Gehäuseteiles 25 aufliegt. Dabei bildet die quer zur Strömungsrichtung orientierte Stirnfläche des abgewinkelten Randbereiches den Ringabsatz 17 des Strahlreglers 2.

Das Vorsatzsieb 3 ist hier kegelförmig ausgestaltet und mit der Spitze dieser Kegelform entgegen der Strömungsrichtung orientiert. Dabei weist das Vorsatzsieb 3 etwa wabenzellenförmige Sieböffnungen 30 auf.

## Patentansprüche

1. Sanitäre Einsetzeinheit (1) mit einem Strahlregler (2), mit einem dem Strahlregler (2) zuströmseitig vorgeschalteten Vorsatzsieb (3) und mit einem zwischen Strahlregler (2) und Vorsatzsieb (3) vorgesehenen Durchflussmengenregler (4), der einen Drosselkörper (6) aus elastischem Material hat, welcher zwischen sich und einer, an einer Umfangswandung eines Regelkörpers (11) vorgesehenen Regelprofilierung (7) einen sich unter dem Druck des durchströmenden Wassers verändernden Steuerspalt (8) umgrenzt, wobei der Durchflussmengenregler (4) an dem Strahlregler (2) und das Vorsatzsieb (3) an dem Durchflussmengenregler (4) lösbar gehalten ist, **dadurch gekennzeichnet, dass** der Regelkörper (11) über wenigstens einen Verbindungssteg (12) mit einer Halterung (13) verbunden ist, dass der wenigstens eine Verbindungssteg (12) als Niederhalter für den zwischen dem wenigstens einen Verbindungssteg (12) und dem Strahlregler (2) angeordneten Drosselkörper (6) vorgesehen ist, und dass die Halterung (13) mit ihrem zuströmseitigen Stirnrandbereich (14) am Vorsatzsieb (3) und mit ihrem abströmseitigen Stirnrandbereich (15) am Innenumfang eines Reglergehäuses (5) lösbar befestigbar ist.

2. Einsetzeinheit nach Anspruch 1, **dadurch gekennzeichnet, dass** das Reglergehäuse (5) des Durchflussmengenreglers (4) mit seinem abströmseitigen Stirnendbereich in eine Einsetzöffnung (16) am Strahlregler (2) einsetzbar ist.

3. Einsetzeinheit nach Anspruch 2, **dadurch gekennzeichnet, dass** der Strahlregler (2) einen Ringabsatz (17) hat, der den Einsetzweg des Reglergehäuses (5) in die Einsetzöffnung (16) begrenzt.

4. Einsetzeinheit nach Anspruch 2 oder 3, **dadurch gekennzeichnet, dass** am Außenumfang des Reglergehäuses (5) ein Ringflansch (18) vorgesehen ist, mit dem das Reglergehäuse (5) in die Einsetzöffnung (16) einsetzbar ist.

5. Einsetzeinheit nach einem der Ansprüche 2 bis 4, dadurch gekenntzeichnet, dass am Innenumfang des Reglergehäuses (5) ein Ringflansch (19) vorgesehen ist, auf dem der Drosselkörper (6) in Gebrauchsstellung aufliegt.

6. Einsetzeinheit nach einem der Ansprüche 1 bis 5, dadurch gekennzeichriet, dass die wenigstens eine Halterung (13) am Vorsatzsieb (3) und/oder am Reglergehäuse (5) lösbar verrastbar ist.

7. Einsetzeinheit nach einem der Ansprüche 1 bis 6, **dadurch gekennzeichnet, dass** die Halterung (13) als Haltering ausgestaltet ist.

8. Einsetzeinheit nach Anspruch 7, **dadurch gekennzeichnet, dass** an der Halterung (13) zumindest ein Rastvorsprung (20, 21), eine Rastausnehmung oder dergleichen Rastmittel vorgesehen ist, das mit einem Gegenrastmittel am Vorsatzsieb (3) und/oder am Reglergehäuse (5) zusammenwirkt.

9. Einsetzeinheit nach einem der Ansprüche 1 bis 8, **dadurch gekennzeichnet, dass** der Strahlregler (2) einen Strahlzerleger (28) hat, der topfförmig ausgestaltet ist und der an der Umfangswand seiner Topfform eine Mehrzahl vorzugsweise gleichmäßig voneinander beabstandeter und das durchströmende Wasser in eine Mehrzahl von Einzelstrahlen aufteilender Durchflussöffnungen (29) hat.

## Claims

1. Sanitary insert unit (1) comprising a jet regulator (2), comprising an attachment screen (3), which is connected upstream of the jet regulator (2) on the inflow side, and comprising a flow rate regulator (4), which is provided between the jet regulator (2) and the attachment screen (3) and has a flow-restricting body (6) consisting of elastic material, said flow-regulating body enclosing, between itself and a regulating profiling (7) provided on a circumferential wall of a regulating body (11), a control gap (8) which changes under the pressure of the water flowing therethrough, wherein the flow rate regulator (4) is retained in a releasable manner on the jet regulator (2) and the attachment screen (3) is retained in a releasable manner on the flow rate regulator (4), **characterised in that** the regulating body (11) is connected to a holder (13) via at least one connecting crosspiece (12), the at least one connecting crosspiece (12) is provided as a holding-down part for the flow-restricting body (6), which is arranged between the at least one connecting crosspiece (12) and the jet regulator (2), and the holder (13) is fastened with its inflow-side front edge region (14) in a releasable manner to the attachment screen (3), and is fastened with its outflow-side front edge region (15) in a releasable manner to the inner circumference of a regulator housing (5).

2. Insert unit as claimed in claim 1, **characterised in that** the regulator housing (5) of the flow rate regulator (4) can be inserted with its outflow-side front end region into an insertion opening (16) on the jet regulator (2).

3. Insert unit as claimed in claim 2, **characterised in that** the jet regulator (2) has an annular shoulder (17) which delimits the insertion path of the regulator housing (5) into the insertion opening (16).

4. Insert unit as claimed in claim 2 or 3, **characterised in that** an annular flange (18) is provided on the outer circumference of the regulator housing (5), with which annular flange the regulator housing (5) can be inserted into the insertion opening (16).

5. Insert unit as claimed in any one of claims 2 to 4, **characterised in that** an annular flange (19) is provided on the inner circumference of the regulator housing (5), on which flange the flow-restricting body (6) rests in the use position.

6. Insert unit as claimed in any one of claims 1 to 5, **characterised in that** the at least one holder (13) can be latched in a releasable manner on the attachment screen (3) and/or the regulator housing (5).

7. Insert unit as claimed in any one of claims 1 to 6, **characterised in that** the holder (13) is configured as a retaining ring.

8. Insert unit as claimed in claim 7, **characterised in that** at least one latching protrusion (20, 21), a latching recess or similar latching means is provided on the holder (13) and interacts with a mating latching means on the attachment screen (3) and/or on the regulator housing (5).

9. Insert unit as claimed in any one of claims 1 to 8, **characterised in that** the jet regulator (2) has a jet divider (28), which is cup-shaped and, on the circumferential wall of the cup-shape thereof, has a plurality of preferably uniformly mutually spaced-apart through-flow openings (29) which divide the water flowing therethrough into a plurality of individual jets.

## Revendications

1. Unité d'insertion sanitaire (1) avec un régulateur de jet (2), avec un tamis d'entrée (3) monté côté entrée avant le régulateur de jet (2) et avec un régulateur de débit (4) prévu entre le régulateur de jet (2) et le tamis d'entrée (3), qui comporte un corps d'étranglement (6) en matériau élastique, qui délimite entre lui-même et un profilage de réglage (7) prévu sur une paroi périphérique d'un corps de réglage (11) une fente de commande (8) changeant sous la pression de l'eau en écoulement, dans laquelle le régulateur de débit (4) est maintenu de façon séparable sur le régulateur de jet (2) et dans laquelle le tamis d'entrée (3) est maintenu de façon séparable sur le régulateur de débit (4), **caractérisée en ce que** le corps de réglage (11) est relié à un support (13) par au moins une nervure de liaison (12), **en ce que** ladite au moins une nervure de liaison (12) est prévue comme organe de serrage pour le corps d'étranglement (6) disposé entre ladite au moins une nervure de liaison (12) et le régulateur de jet (2), et **en ce que** le support (13) peut être fixé de façon séparable avec sa région de bord frontale côté entrée (14) sur le tamis d'entrée (3) et avec sa région de bord frontale côté sortie (15) sur le contour intérieur d'un boîtier de régulateur (5).

2. Unité d'insertion selon la revendication 1, **caractérisée en ce que** le boîtier de régulateur (5) du régulateur de débit (4) peut être inséré avec sa région d'extrémité frontale côté sortie dans une ouverture d'insertion (16) sur le régulateur de jet (2).

3. Unité d'insertion selon la revendication 2, **caractérisée en ce que** le régulateur de jet (2) présente un épaulement annulaire (17), qui limite la course d'insertion du boîtier de régulateur (5) dans l'ouverture d'insertion (16).

4. Unité d'insertion selon la revendication 2 ou 3, **caractérisée en ce qu'**il est prévu sur le pourtour extérieur du boîtier de régulateur (5) une bride annulaire (18), avec laquelle le boîtier de régulateur (5) peut être inséré dans l'ouverture d'insertion (16).

5. Unité d'insertion selon l'une quelconque des revendications 2 à 4, **caractérisée en ce qu'**il est prévu sur le pourtour intérieur du boîtier de régulateur (5) une bride annulaire (19), sur laquelle le corps d'étranglement (6) s'applique en position d'utilisation.

6. Unité d'insertion selon l'une quelconque des revendications 1 à 5, **caractérisée en ce que** ledit au moins un support (13) peut être encliqueté de façon séparable sur le tamis d'entrée (3) et/ou sur le boîtier de régulateur (5).

7. Unité d'insertion selon l'une quelconque des revendications 1 à 6, **caractérisée en ce que** le support (13) est réalisé sous forme d'anneau de retenue.

8. Unité d'insertion selon la revendication 7, **caractérisée en ce qu'**il est prévu sur le support (13) au moins une saillie d'encliquetage (20, 21), un creux d'encliquetage ou un moyen d'encliquetage similaire, qui coopère avec un moyen d'encliquetage opposé sur le tamis d'entrée (3) et/ou sur le boîtier de régulateur (5).

9. Unité d'insertion selon l'une quelconque des revendications 1 à 8, **caractérisée en ce que** le régulateur de jet (2) comprend un brise-jet (28), qui est réalisé en forme de godet et qui présente, sur la paroi périphérique de sa forme de godet, une multiplicité d'ouvertures d'écoulement (29) espacées de préférence uniformément l'une de l'autre et divisant l'eau en écoulement en une multiplicité de jets individuels.
